# EUROPÄISCHE PATENTSCHRIFT

(11) **EP 1 015 678 B1**
(45) Veröffentlichungstag und Bekanntmachung des Hinweises auf die Patenterteilung: **20.11.2002**
(21) Anmeldenummer: 98939468.9
(22) Anmeldetag: 02.09.1998
(51) Int. Cl.: D03J 1/14

(54) **VORRICHTUNG ZUM AUFSPANNEN VON KETTFÄDEN AN EINER KETTFADENEINZIEHMASCHINE**
DEVICE FOR TENSIONING WARP THREADS ON A DRAWER-IN FOR WARP THREADS
DISPOSITIF PERMETTANT DE TENDRE DES FILS DE CHAINE SUR UNE MACHINE A TENDRE LES FILS DE CHAINE

(30) Priorität: 15.09.1997 CH 216897
(43) Veröffentlichungstag der Anmeldung: 05.07.2000
(73) Patentinhaber: Stäubli AG Pfäffikon, 8808 Pfäffikon SZ (CH)
(72) Erfinder: GUBSER, Thomas, CH-8880 Walenstadt (CH); GOOD, Markus, CH-8887 Mels (CH); HUNZIKER, Martin, CH-7303 Maienfeld (CH)
(74) Vertreter: EGLI-EUROPEAN PATENT ATTORNEYS
(86) Internationale Anmeldenummer: CH9800379
(87) Internationale Veröffentlichungsnummer: WO99014411

(56) Entgegenhaltungen:
- EP-A- 0 541 268
- WO-A-91/05099

## Beschreibung

Die Erfindung betrifft, eine Vorrichtung zum Aufspannen von Kettfäden an einer Kettfadeneinziehmaschine, mit einem im Wesentlichen senkrecht und neben einer Fadenabtrennvorrichtung zum Abtrennen der Kettfäden angeordneten Rahmen für aufgespannte Kettfäden, wobei die Fadenabtrennvorrichtung in einem ersten Randbereich des Rahmens ortsfest angeordnet ist und wobei der Rahmen im ersten Randbereich in Richtung einer Senkrechten quer zu einer durch die aufgespannten Kettfäden gebildeten Ebene geführt und mit der Fadenabtrennvorrichtung in Richtung einer Hauptachse verschiebbar verbunden ist und der Rahmen in einem zweiten Randbereich fahrbar gelagert und für eine Verschiebung in Richtung einer Hauptachse quer und parallel zu der Ebene geführt ist.

Aus der EP 0 446 326 ist eine gattungsgemässe Vorrichtung bekannt, bei welcher der Rahmen mit den aufgespannten Kettfäden längsverschiebbar in einem Grundgestell eingehängt ist, das die gesamte Kettfadeneinziehmaschine überspannt. An demselben Grundgestell ist auch die Fadenabtrennvorrichtung ortsfest angebracht. So kann der Rahmen mit den aufgespannten Kettfäden vor der Fadenabtrennvorrichtung parallel zu der aufgespannten Kettfadenschar verschoben werden, wobei die Fadenabtrennvorrichtung die einzelnen Kettfäden nach und nach zum Einziehen in das Geschirr einer Webmaschine abtrennt.

Ein Nachteil dieser bekannten Vorrichtung ist insbesondere darin zu sehen, dass sowohl die Fadenabtrennvorrichtung, wie auch der Rahmen am Grundgestell gelagert sind und ihre Position zueinander über die relative Lage zu dem Grundgestell definiert ist. Das bedeutet, dass letztlich die Lage der Ebene der aufgespannten Kettfäden wie auch die Lage der Fadenabtrennvorrichtung durch Führungen und Tragelemente gewährleistet ist, die am Grundgestell befestigt sind. Solche Führungen und Tragelemente sind teilweise lang, deformierbar und weisen Spiel auf. So ist die Lage der Fadenabtrennvorrichtung vor den Kettfäden nur mit Einschränkungen genau. Das bedeutet, dass die Lage um so genauer ist, desto steifer und schwerer die genannten Träger und Führungen ausgebildet sind.

Eine weitere Vorrichtung ist aus EP 0 541 268 bekannt. Dort wird der Rahmen ebenfalls gegen eine ortsfest angeordnete Fadenabtrennvorrichtung bewegt. Der Rahmen ist in einem ersten, oberen Randbereich angelehnt geführt. Diese Vorrichtung beinhaltet, neben der Einschränkung der Verwendbarkeit für bestimmte, zur Anwendung der Ansaugtechnik geeigneten Garnen, den Nachteil, dass der Rahmen so geführt ist, dass das sichere Einfahren der Fadenschicht, d.h. der abzutrennenden Kettfäden in das Fadenabtrennorgan bzw. in die Fadenabtrennvorrichtung nicht in jedem Falle einwandfrei gewährleistet ist.

Die Erfindung, wie sie in den Ansprüchen gekennzeichnet ist, löst deshalb die Aufgabe, eine einfache und leichte Vorrichtung der genannten Art zu schaffen bei der die abzutrennenden Kettfäden und die Fadenabtrennvorrichtung möglichst genau zueinander liegen.

Dies wird, gemäss der Kombination der Merkmale des unabhängigen Anspruchs 1, dadurch erreicht, dass der Rahmen in einem Randbereich fahrbar gelagert und für eine Verschiebung in einer Richtung geführt ist und in einem weiteren Randbereich mit der Fadenabtrennvorrichtung in derselben Richtung verschiebbar und direkt verbunden ist. Vorzugsweise ist der Rahmen an mindestens drei beanstandeten Stellen, die in den Ecken eines Dreiecks liegen, geführt, und zwar an zwei Stellen gegen die Schwerkraft und seitliche Verschiebung in einer Richtung und an mindestens einer Stelle nur gegen seitliche Verschiebung in einer Richtung. Diese letzte Stelle liegt immer an oder in unmittelbarer Nähe zum Fadenabtrennorgan bzw. zur Fadenabtrennvorrichtung. Dies gilt auch für eine weitere mögliche Stelle zur Führung gegen seitliche Verschiebung. Bevorzugte Weiterbildungen der erfindungsgemässen Vorrichtung ergeben sich aus den abhängigen Ansprüchen.

Die durch die Erfindung erreichten Vorteile sind insbesondere darin zu sehen, dass der abzutrennende Kettfaden immer genau an der richtigen Stelle vor der Fadenabtrennvorrichtung zu liegen kommt. Dies unabhängig davon ob ein Grundgestell durch das Gewicht des Rahmens örtlich verformt ist oder ob der Rahmen verzogen ist. So kann einerseits die Abtrennung des Kettfadens sicher durchgeführt werden und dies mit einer Vorrichtung, die nicht besonders schwer und steif auszubilden ist.

Im folgenden wird die Erfindung anhand eines Beispiels und mit Bezug auf die beiliegenden Figuren näher erläutert. Es zeigen:
Figur 1 eine perspektivische Darstellung der Vorrichtung und
Figur 2 einen Schnitt durch die Vorrichtung

Fig. 1 zeigt eine erfindungsgemässe Vorrichtung mit einem Rahmen 1 zum Aufspannen von Kettfäden, welche hier nicht gezeigt sind. Der Rahmen 1 besteht im wesentlichen aus zwei horizontalen Trägern 2, 3 und zwei vertikalen Stützen 4, 5. Vor den horizontalen Trägern 2, 3 und an diesen in an sich bekannter Weise befestigt sind Führungsschienen 6, 7 für die Kettfäden, so dass diese nebeneinander in einer Fläche oder Ebene liegen. Am oberen horizontalen Träger 2 ist ferner eine weitere Führungsschiene 8 befestigt, die zur Führung des Rahmens 1 dient. Am unteren horizontalen Träger 3 oder möglicherweise auch an den Stützen 4, 5 sind zwei Rollen 9, 10 beweglich gelagert. Diese laufen und stützen sich auf einer ortsfesten Schiene 11. In einem ersten, oberen Randbereich 12 des Rahmens 1 ist neben dem Rahmen 1 eine Fadenabtrennvorrichtung 13 ortsfest gelagert. Diese ist an einem hier nicht gezeigten Hauptgestell der Einziehmaschine in an sich bekannter Weise befestigt. Die Fadenabtrennvorrichtung 13 weist auf dem Gehäuse 14 als Führungsrollen ein Rollenpaar 15 auf, in dem die Schiene 8 durchlaufen kann. In einem unteren zweiten Randbereich 16 des Rahmens 1 sind die bereits genannten Rollen 9, 10 angeordnet, die den Rahmen 1 fahrbar lagern. Über einen Verbindungsteil 28 zur Fadenabtrennvorrichtung 13 ist ebenfalls eine weitere Rolle 19 ortsfest gelagert, auf der sich eine hier nur teilweise dargestellte Klemmschiene 27 seitlich abstützt. Am Rahmen 1 sind weitere Vorrichtungen, wie z.B. ein Bürstenbaum 17 zum Spannen der Kettfäden usw. angebracht. Solche Vorrichtungen sind aber an sich bekannt und für die vorliegende Erfindung nicht bedeutsam.

Fig. 2 zeigt wiederum dieselben Elemente wie Fig. 1, die deshalb auch mit gleichen Bezugszeichen versehen sind. Diese werden aber hier nicht nochmals einzeln erwähnt. Allerdings ist das Gehäuse 14 der Fadenabtrennvorrichtung 13 nur noch teilweise dargestellt. Dafür erkennt man hier besser, dass die Schiene 8 im Rollenpaar 15 bzw. zwischen den Rollen 15 geführt ist. Hier ist aber eine Kettfadenschar 18 eingezeichnet, die durch die Führungsschiene 6, 7 positioniert ist.

Die Wirkungsweise der erfindungsgemässen Vorrichtung ist dabei wie folgt:
In an sich bekannter Weise wird eine Kettfadenschar 18 vor den Führungsschienen 6, 7 aufgespannt, beispielsweise durch den Bürstenbaum 17 weiter nachgespannt und durch Schienen, wie die Klemmschiene 27 (Fig. 2) befestigt, d.h. auf die Führungsschiene 6, 7 geklemmt. Dazu kann der Rahmen 1 durch Verschiebung auf der Schiene 11 in eine Stellung gebracht werden, in der das Rollenpaar 15 an einem Ende der Schiene 8 liegt. Dabei liegt die Klemmschiene 27 unten an der Rolle 19 an. Die Kettfadenschar 18 spannt dabei eine Fläche oder Ebene 20 auf, die parallel zu Hauptachsen 21,22 der Schienen 8 und 11 liegt. Zum Abtrennen der einzelnen Kettfäden, wird der Rahmen 1 in Richtung der Hauptachsen 21, 22 bewegt. Dabei ist er im Randbereich 16 durch die Rollen 9, 10 auf der Schiene 11 gegen Verschiebungen quer zur Schiene 11 oder deren Hauptachse 22 in zwei Richtungen entsprechend Pfeilen 23, 24 geführt.

Im Randbereich 12 ist der Rahmen 1 durch das ortsfeste Rollenpaar 15 und die Schiene 8 nur gegen Verschiebungen in Richtung des Pfeiles 23 geführt. Im Randbereich 16 ist der Rahmen 1 durch die ortsfeste Rolle 19 zusätzlich in der Richtung des Pfeiles 23 geführt. Der Rahmen 1 wird dabei durch sein Eigengewicht an die Rolle 19 gedrückt. Die Rollen 9,10 sind mit dem Rahmen vorzugsweise über Gelenke 30 schwenkbar bzw. kippbar verbunden. Diese Gelenke sind dabei vorzugsweise an der dem Fadenabtrennorgan zugewandten Seite des Schwerpunktes des Rahmens angeordnet, so dass der Rahmen 1 mit der resultierenden, im wesentlichen horizontalen Komponente seines Eigengewichtes auf der Rolle 19 sicher aufliegt.

Mit anderen Worten, ist der Rahmen 1 mindestens an drei Stellen A, B, C und wahlweise zusätzlich an einer Stelle D gelagert oder geführt. An den Stellen B und C ist der Rahmen längs der Hauptachse 22 geführt. An Stellen A und D ist der Rahmen in Richtung des Pfeiles 23 geführt. Der grosse Vorteil dieser Lösung liegt darin, dass eine Führung für den Rahmen 1 sehr nahe an der Fadenabtrennvorrichtung 13 liegt und dass der Rahmen im Punkt A und vorzugsweise auch in Punkt D, in unmittelbarer Nähe zum Fadenabtrennorgan, quer zur Ebene 20 besonders genau geführt ist. Damit ist auch gewährleistet, dass die Kettfäden genau in das Fadenabtrennorgan einlaufen. Die Kettfadenschar 18 weist in der Nähe der Fadenabtrennvorrichtung 13 einen konstanten Abstand 25 auf, der hier z.B. zwischen der Kettfadenschar 18 und einer äusseren Begrenzung 26 des Gehäuses 14 angegeben ist, in Wirklichkeit aber zu einem hier nicht gezeigten, aber an sich bekannten Abtrennorgan garantiert ist. So sind die Kettfäden zum Abtrennen auch dann genau positioniert, wenn beispielsweise die Schiene 8 gebogen ist. Es ist klar, dass beispielsweise das Rollenpaar 15 bei geeigneter Ausbildung auch Schwerkräfte aufnehmen könnte, so dass dann der Rahmen 1 an der Fadenabtrennvorrichtung 13 mindestens teilweise angehängt wäre. Die Rolle 19 führt zusammen mit der Klemmschiene 27 den Rahmen 1 insbesondere dann genau, wenn die Rolle 9, 10 auf der Schiene 11, insbesondere auch wegen der schwenkbaren bzw. kippbaren Verbindung der Rollen 9, 10 zum Rahmen 1, keine genaue Führung in Richtung des Pfeiles 23 gewährleisten können, oder wenn der Rahmen 1 gewisse Verformungen zulässt.

Weitere Vorteile der Erfindung umfassen die Möglichkeit, dass auf ein Maschinengestell zur Führung des Rahmens, welches mindestens die doppelte Kettbaumbreite aufweisen müsste, gänzlich verzichtet werden kann. Dies bedeutet eine wesentlich verbesserte Zugänglichkeit der Vorrichtung und erlaubt dem Weber das bauseitige Installieren von Hebevorrichtungen zum Abrüsten und zwar in weitgehend beliebiger Anordnung. Zudem können dank der erfindungsgemässen Führung des Rahmens die Herstellungskosten für solche Vorrichtungen erheblich gesenkt werden.

## Patentansprüche

1. Vorrichtung zum Aufspannen von Kettfäden an einer Kettfadeneinziehmaschine, mit einem im Wesentlichen senkrecht und neben einer Fadenabtrennvorrichtung (13) zum Abtrennen der Kettfäden angeordneten Rahmen (1) für aufgespannte Kettfäden (18), wobei die Fadenabtrennvorrichtung in einem ersten Randbereich (12) des Rahmens ortsfest angeordnet ist und wobei der Rahmen (1) im ersten Randbereich in Richtung einer Senkrechten (23) quer zu einer durch die aufgespannten Kettfäden gebildeten Ebene (20) geführt und mit der Fadenabtrennvorrichtung in Richtung einer Hauptachse (21) verschiebbar verbunden ist und der Rahmen in einem zweiten Randbereich (16) fahrbar gelagert und für eine Verschiebung in Richtung einer Hauptachse (22) quer und parallel zu der Ebene (20) geführt ist, wobei
der Rahmen (1) im ersten Randbereich (12) - zu dessen zweiseitiger Führung quer zur Hauptachse (22) - eine Schiene (8) aufweist, welche zwischen Führungsrollen (15), die an der Fadenabtrennvorrichtung (13) gelagert sind, geführt ist.

2. Vorrichtung nach Anspruch 1, **dadurch gekennzeichnet, dass** die Führungsrollen (15) in unmittelbarer Nähe zum Fadenabtrennorgan an der Fadenabtrennvorrichtung (13) gelagert sind.

3. Vorrichtung nach Anspruch 1 oder 2, **dadurch gekennzeichnet, dass** der Rahmen (1) im zweiten Randbereich (16) zwei Rollen (9, 10) in einem Abstand aufweist, die auf einer ortsfesten Schiene (11) abrollen.

4. Vorrichtung nach Anspruch 3, **dadurch gekennzeichnet, dass**, die Rollen den Rahmen auch quer zu der Längsrichtung der Schiene (11) führend ausgebildet sind.

5. Vorrichtung nach einem der Ansprüche 1 bis 4, **dadurch gekennzeichnet, dass** die Hauptachsen (21, 22) parallel zu der Ebene (20) gerichtet sind.

6. Vorrichtung nach einem der vorhergehenden Ansprüche, **dadurch gekennzeichnet, dass** der Rahmen (1) im zweiten Randbereich (16) durch eine ortsfeste Rolle (19) geführt ist.

7. Vorrichtung nach Anspruch 6, **dadurch gekennzeichnet, dass** die Rollen (9, 10) im zweiten Randbereich des Rahmens (1) in Richtung der Senkrechten (23) quer zu der Ebene (20) schwenkbar befestigt sind.

8. Vorrichtung nach Anspruch 6 oder 7, **dadurch gekennzeichnet, dass** die Rollen (9,10) mit dem Rahmen (1) über Gelenke (30) schwenkbar bzw. kippbar verbunden sind.

9. Vorrichtung nach Anspruch 8, **dadurch gekennzeichnet, dass** diese Gelenke dabei an der dem Fadenabtrennorgan zugewandten Seite des Schwerpunktes des Rahmens (1) angeordnet sind.

## Claims

1. Device for attaching warp yarns to a warp yarn drawing-in machine, with a frame (1) for attached warp yarns (18), the said frame being arranged essentially vertically and next to a yarn-severing device (13) for severing the warp yarns, the yarn-severing device being arranged at a fixed location in a first edge region (12) of the frame, and the frame (1) being guided in the first edge region in the direction of a perpendicular (23) transverse to a plane (20) which is formed by the attached warp yarns and being connected to the yarn-severing device so as to be displaceable in the direction of a main axis (21), and, in a second edge region (16), the frame being mounted movably and being guided for displacement in the direction of a main axis (22) transversely and parallel to the plane (20), the frame (1) in the first edge region (12) having - for guiding it on two sides transversely to the main axis (22) - a rail (8) which is guided between guide rollers (15) mounted on the yarn-severing device (13).

2. Device according to Claim 1, **characterized in that** the guide rollers (15) are mounted in the immediate vicinity of the yarn-severing member on the yarn-severing device (13).

3. Device according to Claim 1 or 2, **characterized in that**, in the second edge region (16), the frame (1) has, at a distance from one another, two rollers (9, 10) which roll on a fixed rail (11).

4. Device according to Claim 3, **characterized in that** the rollers are designed to guide the frame also transversely to the longitudinal direction of the rail (11).

5. Device according to one of Claims 1 to 4, **characterized in that** the main axes (21, 22) are parallel to the plane (20).

6. Device according to one of the preceding claims, **characterized in that**, in the second edge region (16), the frame (1) is guided by a fixed roller (19).

7. Device according to Claim 6, **characterized in that** the rollers (9, 10) are fastened in the second edge region of the frame (1) so as to be pivotable in the direction of the perpendicular (23) transverse to the plane (20).

8. Device according to Claim 6 or 7, **characterized in that** the rollers (9, 10) are connected to the frame (1) so as to be pivotable or tiltable respectively via joints (30).

9. Device according to Claim 8, **characterized in that**, in this case, these joints are arranged on that side of the centre of gravity of the frame (1) which faces the yarn-severing member.

## Revendications

1. Dispositif pour tendre des fils de chaînes sur une machine de remettage de fils de chaînes, comprenant un cadre (1) destiné à des fils de chaînes tendus (18), disposé essentiellement perpendiculairement à et à côté d'un dispositif de séparation de fils (13) destiné à la séparation des fils de chaînes, dans lequel le dispositif de séparation des fils de chaînes est disposé à demeure dans une première zone marginale (12) du cadre et dans lequel le cadre (1) est guidé, dans une première zone marginale, en direction d'une perpendiculaire (23) en direction transversale par rapport à un plan (20) formé par les fils de chaînes tendus et est relié en mobilité au dispositif de séparation de fils dans la direction d'un axe principal (21), et le cadre est monté de manière à pouvoir se déplacer dans une deuxième zone marginale (16) et est guidé pour un déplacement dans la direction d'un axe principal (22), en direction transversale et parallèle au plan (20), dans lequel le cadre 1 présente, dans la première zone marginale (12) - pour son guidage bilatéral en direction transversale par rapport à l'axe principal (22) - un rail (8) qui est guidé entre des galets de guidage (15) qui sont montés sur le dispositif de séparation de fils (13).

2. Dispositif selon la revendication 1, **caractérisé en ce que** les galets de guidage (15) sont montés à proximité immédiate de l'organe de séparation des fils sur le dispositif de séparation de fils (13).

3. Dispositif selon la revendication 1 ou 2, **caractérisé en ce que** le cadre 1 présente, dans la deuxième zone marginale (16), deux galets (9, 10) montés à distance l'un de l'autre, qui se déplacent en roulant sur un rail (11) monté à demeure.

4. Dispositif selon la revendication 3, **caractérisé en ce que** les galets sont réalisés pour guider le cadre également en direction transversale par rapport à la direction longitudinale du rail (11).

5. Dispositif selon l'une quelconque des revendications 1 à 4, **caractérisé en ce que** les axes principaux (21, 22) sont orientés parallèlement au plan (20).

6. Dispositif selon l'une quelconque des revendications précédentes, **caractérisé en ce que** le cadre (1) est guidé, dans la deuxième zone marginale (16), via un galet (19) monté à demeure.

7. Dispositif selon la revendication 6, **caractérisé en ce que** les galets (9, 10) sont fixés en pivotement, dans la deuxième zone marginale du cadre (1), dans la direction de la perpendiculaire (23), en direction transversale par rapport au plan (20).

8. Dispositif selon la revendication 6 ou 7, **caractérisé en ce que** les galets (9, 10) sont reliés en pivotement respectivement en basculement au cadre (1) via des articulations (30).

9. Dispositif selon la revendication 8, **caractérisé en ce que** les articulations sont disposées en l'occurrence du côté du centre de gravité du cadre (1), se détournant de l'organe de séparation de fils.
